# EUROPÄISCHE PATENTSCHRIFT

(11) **EP 3 741 259 B1**
(45) Veröffentlichungstag und Bekanntmachung des Hinweises auf die Patenterteilung: **24.12.2025**
(21) Anmeldenummer: 20000183.2
(22) Anmeldetag: 12.05.2020
(51) Int. Cl.: A47C 3/021, A47C 3/025, A47C 9/00

(54) **TRÄGERBAUTEIL FÜR EINEN SITZHOCKER**
SUPPORT MEMBER FOR A SEAT STOOL
ÉLÉMENT DE SUPPORT POUR TABOURET DE SIÉGE

(30) Priorität: 20.05.2019 DE 102019113240
(43) Veröffentlichungstag der Anmeldung: 25.11.2020
(73) Patentinhaber: BOCK 1 GmbH & Co. KG, 92353 Postbauer-Heng (DE)
(72) Erfinder: Bock, Hermann, 90602 Pyrbaum (DE)
(74) Vertreter: Schneider, Andreas

(56) Entgegenhaltungen:
- WO-A1-2017/029409
- US-A1- 2006 055 220
- US-A1- 2012 086 251
- US-A1- 2016 220 025

## Beschreibung

Die Erfindung betrifft ein Trägerbauteil für einen Sitzhocker. Bei Sitzmöbeln wird bereits seit einiger Zeit großer Wert gelegt auf ein unter ergonomischen Gesichtspunkten vorteilhaftes dynamisches, aktives Sitzen. Hierbei erhält der Benutzer durch eine entsprechende Ausgestaltung des Sitzmöbels die Möglichkeit, unterschiedliche Sitzhaltungen einzunehmen. Hierfür wird u.a. die Bezeichnung "bewegtes Sitzen" verwendet.

Bei Bürostühlen ist es hierzu üblich, die in der Regel vorhandene Stuhlmechanik im Unterbau des Stuhles entsprechend zu ertüchtigen. Dabei kommen oftmals Federelemente oder elastische Bauteile aus Gummi zum Einsatz. In anderen Fällen werden komplexe Gelenkanordnungen mit einer Vielzahl von Drehpunkten benötigt, um das gewünschte Ergebnis zu erreichen.

Eine Aufgabe der vorliegenden Erfindung ist es, eine ergonomisch unter dem Gesichtspunkt eines "bewegten Sitzens" vorteilhafte Sitzvorrichtung, einen Sitzhocker, bereitzustellen. Diese Aufgabe wird durch ein Trägerbauteil nach Anspruch 1 bzw. durch eine Sitzvorrichtung nach Anspruch 8 gelöst. Vorteilhafte Ausführungen der Erfindung sind in den Unteransprüchen angegeben.

Das erfindungsgemäße Trägerbauteil weist einen auf einem Fußteil, insbesondere auf einer Stuhlsäule, plazierbaren Basisträger und einen auf dem Basisträger angeordneten Sitzträger auf, wobei der Sitzträger einteilig mit dem Basisträger ausgebildet ist, dabei eine Basisträger-Sitzträger-Einheit bildend, und wobei der Basisträger über eine Anzahl Verbindungselemente mit dem Sitzträger verbunden ist, wobei die Anzahl Verbindungselemente eine Schwenk- oder Taumelbewegung des Sitzträgers relativ zu dem Basisträger erlauben, indem sie sich bei einer Belastung des Sitzträgers verformen, wobei die Anzahl Verbindungselemente bei einer solchen Belastung des Sitzträgers mit einem Rückstellmoment beaufschlagt sind.

Der erfindungsgemäße Sitzhocker, weist ein Fußteil und ein auf dem Fußteil, insbesondere auf einer Stuhlsäule, plaziertes erfindungsgemäßes Trägerbauteil auf.

Eine Kernidee der Erfindung ist es, daß der den Sitz tragende Sitzträger von einer geeignet ausgeführten Zwischenkonstruktion, hier der Verbindungselemente, so an den feststehenden Basisträger der Sitzvorrichtung angebunden ist, daß die Zwischenkonstruktion unter Lasteinfluß eine reversible Verformung erfährt. Es wird damit erreicht, daß bei einer Verlagerung des Schwerpunktes des Oberkörpers eines Benutzers der Sitzvorrichtung der Sitz dieser Bewegung des Benutzers folgt, ohne daß hierfür konstruktiv aufwendige Mittel erforderlich sind. Dabei sind die Hauptkomponenten des Trägerbauteils, nämlich Basisträger, Sitzträger und Zwischenkonstruktion, einteilig ausgeführt, was sowohl Herstellung als auch Montage erleichtert. Diese konstruktiv sehr einfache Lösung kommt ohne zusätzliche bewegbare und/oder zusammenwirkende mechanische Komponenten aus. Das Trägerbauteil erfüllt dabei eine Doppelfunktion. Es dient nicht nur als Grundkörper und den Sitz tragendes Hauptteil der Sitzvorrichtung, sondern ermöglicht zugleich die gewünschte Bewegbarkeit des Sitzes im Sinne eines "bewegten Sitzens", insbesondere eine freie Schwenk- oder Taumelbewegung des Sitzträgers und damit des auf dem Sitzträger angeordneten Sitzes, die auch als Neige-, Roll- oder Kippbewegung ausgeführt sein kann. Das Trägerbauteil ist dabei derart ausgebildet, daß die Schwenk- oder Taumelbewegung des Sitzträgers allseitig, d.h. in alle Richtungen, erfolgt. Die durch Belastung des Sitzträgers hervorgerufene Verformung der Zwischenkonstruktion ist reversibel. Die Elastizität der Zwischenkonstruktion bewirkt ein Rückstellmoment, durch das sich die verformte Zwischenkonstruktion selbständiges in ihre nicht verformte Ausgangsform zurückbewegt, sobald die auf sie einwirkenden Kräfte bzw. Momente wegfallen.

In einer Ausführungsform der Erfindung ist das Trägerbauteil so ausgeführt, daß die Verbindungselemente bei einer Belastung des Sitzträgers auf Biegung und/oder Torsion beansprucht sind, wobei sich für jedes einzelne Verbindungselement ein sich selbsttätig einstellendes, vorzugsweise beliebig veränderbares, Verhältnis der Biegungsanteile zu den Torsionsanteilen der Bewegung ergibt, welches Verhältnis einerseits von dem durch die Position des Benutzers abhängigen Ort des Krafteintrags in den Sitzträger und andererseits von der Anzahl, Anordnung und/oder Ausführung der Verbindungselemente abhängt, insbesondere von der Wahl der Orte der Anbindung der Verbindungselemente an den Basisträger und den Sitzträger.

Bei einem Krafteintrag in den Sitzträger durch eine Belastung des Sitzträgers durch einen Benutzer erfährt jedes einzelne Verbindungselement eine elementspezifische Beaufschlagung, die in einer Biegung des Verbindungselements (typischerweise entlang des Verbindungselements) und/oder in einer Torsion des Verbindungselements (typischerweise um die Verbindungselementlängsachse) resultiert. Bewegt sich der Benutzer auf dem Sitz, dann verändert sich auch der Krafteintrag, insbesondere der Ort des Krafteintrags in den Sitzträger, und es kommt zu einer Reaktion jedes einzelnen Verbindungselements darauf dergestalt, daß sich das Verhältnis der Biegungsanteile zu den Torsionsanteilen der Bewegung verändert. Jedes Verbindungselement kann im Zuge einer Beaufschlagung des Sitzträgers mit der Gewichtskraft des Benutzers oder im Zuge einer Veränderung des Ortes des Krafteintrags aufgrund einer Bewegung des Benutzers eine Bewegung vollführen, deren Biegungsanteil zwischen 0% und 100% und deren Torsionsanteil zwischen 0% und 100% liegt. So kann beispielsweise ein und dasselbe Verbindungselement während eines ersten belasteten Zustandes des Sitzträgers oder während eines ersten Zeitpunkts einer Bewegung des Benutzers eine Bewegung mit einem Biegungsanteil von 70% und einem Torsionsanteil von 30% vollführen und während eines sich daran anschließenden zweiten belasteten Zustandes des Sitzträgers oder während eines zweiten Zeitpunkts einer Bewegung des Benutzers eine Bewegung mit einem Biegungsanteil von 20% und einem Torsionsanteil von 80% vollführen.

Besonders vorteilhaft ist dabei, daß aufgrund der konstruktiven Ausführung des Trägerbauteils eine Veränderung der Verhältnisse von Biegungsanteilen zu Torsionsanteilen der Bewegung der Verbindungselemente von einem Benutzer der Sitzvorrichtung nicht wahrgenommen wird. Daß die Biege- und Torsionskräfte bzw. -momente jeweils nur anteilig auf die einzelnen Verbindungselemente wirken, spürt der Benutzer nicht, ebensowenig deren Veränderung bzw. die Änderung des Verhältnisses der Anteile. Statt dessen ergibt sich für den Benutzer eine ununterbrochene Bewegbarkeit des Sitzes. Insbesondere wird die vom Benutzer gefühlte Bewegbarkeit des Sitzes auch nicht dadurch unterbrochen, daß der Sitzträger eine "Nullstellung" durchläuft, in welcher der Sitzträger keine seitliche Neigung aufweist.

Anzahl und Anordnung der Verbindungselemente beeinflussen, neben ihrer konkreten konstruktiven Ausführung, das Bewegungsverhalten des Sitzes in Abhängigkeit von dem Ort der Krafteintragung bei einer Belastung des Sitzes durch einen Benutzer. In einer Ausführungsform der Erfindung ist der Sitzträger über eine Mehrzahl, vorzugsweise mindestens vier, Verbindungselemente mit dem Basisträger verbunden. Andere bevorzugte Werte für die Anzahl der Verbindungselemente sind fünf und sechs. Die Verbindungselemente sind vorzugsweise separat, d.h. voneinander beabstandet angeordnet. Die Verbindungselemente sind vorzugsweise symmetrisch zwischen Basisträger und Sitzträger angeordnet.

In einer Ausführungsform der Erfindung sind die Verbindungselemente rotationssymmetrisch angeordnet, insbesondere bezogen auf die vertikale Längsachse des Basisträgers, die, wenigstens im hier bevorzugten Anwendungsfall eines Sitzhockers, typischerweise der Längsachse des Standfußes der Sitzvorrichtung entspricht. Insbesondere dann, wenn auch der Sitzträger (und der darauf angeordnete Sitz) eine entsprechende Rotationssymmetrie aufweisen, fühlt der Benutzer bei einer Schwenk- oder Taumelbewegung des Sitzträgers zu jeder Zeit eine gleichgroße Gegenkraft. Dies ist für ein angenehmes Sitzgefühl vorteilhaft.

Sind die Verbindungselemente rotationssymmetrisch angeordnet, ergibt sich keine Vorzugsrichtung der Schwenk- oder Taumelbewegung des Sitzträgers. Dies ist insbesondere bei einer Anwendung der Erfindung bei Sitzhockern erwünscht. Andererseits kann durch eine gezielte nichtrotationssymmetrische Anordnung der Verbindungselemente eine gewollte Vorzugsrichtung der Schwenk- oder Taumelbewegung des Sitzträgers eingerichtet werden. Dies kann insbesondere bei speziell geformten Sitzen, wie beispielsweise bei Sattelsitzen, angestrebt sein.

In einer Ausführungsform der Erfindung ist die Anzahl der Verbindungselemente minimiert. Der Basisträger ist mit dem Sitzträger über ein einziges Verbindungselement verbunden. In Abhängigkeit von der Position des Verbindungselements relativ zum Ort der Krafteinleitung ergibt sich, entsprechend der Größe des Widerstandes gegen die Verformung der Verbindungselemente, eine Vorzugsrichtung der Bewegung des Sitzträgers.

In einer Ausführungsform der Erfindung ist die Anzahl der Verbindungselemente maximiert derart, daß die Verbindungselemente nicht mehr voneinander separiert, sondern miteinander verbunden sind. Es ergibt sich eine geschlossene, vorzugsweise tulpen- oder trompetenförmige flächige Verbindungswand zwischen Basisträger und Sitzträger. Eine Veränderung des Schwerpunktes des auf dem Sitz sitzenden Benutzers führt dann zu einer Art von Walkbewegung der Verbindungswand. Gleichwohl ist auch in diesem Fall die beabsichtigte Schwenk- oder Taumelbewegung des Sitzträgers realisierbar.

Erfindungsgemäß ist die Basisträger-Sitzträger-Einheit aus einem Kunststoffmaterial und in einem einzigen Arbeitsgang, durch Spritzgießen, gefertigt. Bei der Herstellung des Basisträgerbereiches wird dabei vorteilhafterweise gleichzeitig eine Stahlhülse umspritzt, welche die spätere Konusaufnahme zur Aufnahme einer Gasfeder eines höhenverstellbaren Standfußes bildet; der Basisträger umfaßt dann auch eine Gasfederhöhenauslösung, welche jedoch als extra Bauteil ausgeführt ist und nicht zu der einteiligen Basisträger-Sitzträger-Einheit gehört.

Ein zur Herstellung der Basisträger-Sitzträger-Einheit geeignetes Material weist einerseits die notwendige Steifigkeit auf, um die die erforderliche Stabilität und Festigkeit des Trägerbauteils zu gewährleisten. Andererseits ist das Material elastisch genug, um die gewünschte Flexibilität der Zwischenkonstruktion bei der Schwenk- oder Taumelbewegung des Sitzträgers bereitzustellen.

Erfindungsgemäß weist die Basisträger-Sitzträger-Einheit sowohl (tragende) Bereiche größerer Steifigkeit auf (insbesondere starre Bereiche), als auch (flexible) Bereiche geringerer Steifigkeit, d.h. Bereiche mit einem geringen Widerstand gegen elastische Verformung durch ein Biege- oder Torsionsmoment oder anders ausgedrückt Bereiche vergleichsweise starker Verformbarkeit (Biegbarkeit, Tordierbarkeit). Bei den Bereichen größerer Steifigkeit handelt es sich insbesondere um den Basisträger, den Sitzträger sowie die Anschlußbereiche der Verbindungselemente. Diese Bereiche sind vorzugsweise starr oder im wesentlichen starr ausgebildet. Bei den Bereichen geringerer Steifigkeit handelt es sich insbesondere um die zwischen den Anschlußbereichen liegenden Mittelabschnitte der Verbindungselemente, die zur Verwirklichung der Erfindung biegbar und tordierbar ausgeführt sein müssen. Die Angaben "größer" und "geringer" beziehen sich dabei stets vergleichend auf die Steifigkeitswerte der jeweils anderen Bereiche.

In einer Ausführungsform der Erfindung sind die unterschiedlichen Verformungseigenschaften dieser Bereiche ausschließlich auf die jeweilige Teilegeometrie zurückführbar, insbesondere die verwendeten Querschnittsformen und Materialstärken. Erfindungsgemäß bei - der Herstellung der einteiligen Basisträger-Sitzträger-Einheit, durch Kunststoff-Spritzgießen, wird vorzugsweise nur ein einziges Material verwendet. Die Verwendung mehrerer Materialien oder ein Ändern des Materials oder der Materialzusammensetzung während des Spritzgießens ist dann nicht notwendig.

In einer Ausführungsform der Erfindung sind die Verbindungselemente als stabförmige Streben oder Pfosten ausgeführt. In einer Ausführungsform der Erfindung weisen die Verbindungselemente jeweils einen im wesentlichen geradlinigen Mittelabschnitt mit geringerer Steifigkeit und, an beide Enden des Mittelabschnitts anschließend, Anschlußbereiche mit größerer Steifigkeit zum Anschließen des Verbindungselements an den Basisträger und den Sitzträger auf. Vorzugsweise sind die Verbindungselemente im wesentlichen längenunveränderlich. Aufgrund der Verwendung vorzugsweise schlanker Streben als Verbindungselemente zur Realisierung der flexiblen Zwischenkonstruktion ergibt sich eine offene Bauform, insbesondere dann, wenn gemäß einer besonders bevorzugten Ausführung die Zwischenkonstruktion das einzige Bauteil zwischen Basisträger und Sitzträger darstellt, die Streben also einen Zwischenraum zwischen Basisträger und Sitzträger überbrücken, in dem sich kein weiteres Bauteil befindet. Die Sitzvorrichtung kann daher auch ein besonders geringes Gewicht aufweisen. Dabei ist die filigrane, offene Struktur der Zwischenkonstruktion, insbesondere bei Einsatz der bevorzugten Anzahl der Verbindungselemente, auch optisch sehr ansprechend. Vorteilhafterweise dienen die von außen offen zugänglichen Streben zugleich als Handgriffe zur Handhabung der Sitzvorrichtung.

Erfindungsgemäß sind der Sitzträger und/oder der Basisträger im wesentlichen rotationssymmetrisch ausgeführt, d.h. wenigstens hinsichtlich ihrer Grundform, insbesondere hinsichtlich ihrer Außenformen bzw. Mantelflächen, an denen die Verbindungselemente mit ihren Anschlußbereichen angreifen. Insbesondere ist der Sitzträger ringförmig und der Basisträger topfförmig ausgeführt. Die sich bei einer Ausführung der Sitzvorrichtung als Hocker als besonders vorteilhaft erweisende Ringform des Sitzträgers weist die notwendige Steifigkeit auf, um bei einer Belastung des Sitzträgers durch den Benutzer ein Durchbiegen oder Verwinden des Sitzträgers zu verhindern. Die notwendige Steifigkeit des Ringes kann durch eine geeignete Profilgeometrie erreicht werden, vorzugsweise durch einen mittels einer Versteifungsrippe versteiften Ringquerschnitt. Anstelle eines ringförmigen Sitzträgers kann auch ein Sitzträger in Form einer Scheibe verwendet werden.

Bei einer rotationssymmetrischen Ausführung von Basisträger und Sitzträger sind die (vorzugsweise vier) Verbindungselemente gleichmäßig über den Umfang von Basisträger bzw. Sitzträger verteilt.

Erfindungsgemäß erstrecken sich die Verbindungselemente ausgehend von dem Basisträger radial (und da der Basisträger-Topf einen geringeren Durchmesser aufweist als der Sitzträger-Ring, schräg nach oben) verlaufend bis zu dem Sitzträger, und zwar vorzugsweise derart, daß der Abstand zwischen den Anschlußbereichen der Verbindungselemente an dem Basisträger geringer ist als der Abstand zwischen den Anschlußbereichen der Verbindungselemente an dem Sitzträger.

Besonders vorteilhaft einsetzbar ist die Erfindung bei einem Sitzhocker. Während es bei einem typischen Bürostuhl aufgrund des Vorhandenseins einer Rückenlehne stets eine bevorzugte Sitzrichtung gibt und die mechanischen Komponenten des Stuhls daher immer auf eine Bewegung in diese Sitzrichtung ausgerichtet sind, gibt es bei einem üblichen Hocker bauartbedingt keine bevorzugte Sitzposition. Statt dessen ist der Benutzer in der Wahl der Sitzposition frei.

In einer Ausführungsform der Erfindung sind der Sitz, und damit vorzugsweise auch der Sitzträger, derart ausgebildet, daß er keine bevorzugte Sitzposition (im Sinne einer Vorzugsposition) vorgibt. Mit anderen Worten gibt es kein "vorn" oder "hinten". Der Benutzer ist frei in der Art und Weise, wie er sich auf den Sitz setzt.

Ein Ausführungsbeispiel der Erfindung wird nachfolgend anhand der Zeichnungen näher erläutert. Hierbei zeigen:
- Fig. 1: eine Darstellung eines Sitzhockers,
- Fig. 2: eine perspektivische Darstellung des Trägerbauteils,
- Fig. 3: eine erste Seitenansicht des Trägerbauteils,
- Fig. 4: die erste Seitenansicht (Schnitt)
- Fig. 5: eine zweite Seitenansicht des Trägerbauteils,
- Fig. 6: die zweite Seitenansicht (Schnitt).

Sämtliche Figuren zeigen die Erfindung nicht maßstabsgerecht, dabei lediglich schematisch und nur mit ihren wesentlichen Bestandteilen. Gleiche Bezugszeichen entsprechen dabei Elementen gleicher oder vergleichbarer Funktion.

Der erfindungsgemäße Sitzhocker ist, wie in Fig. 1 illustriert, als Sitzhocker 1 ausgeführt und weist ein mit Rollen versehenes Fußteil 2 mit einer Stuhlsäule 3 auf, die mittels einer Gasfeder (nicht dargestellt) höhenverstellbar ist. Auf der Stuhlsäule 3 ist ein erfindungsgemäßes Trägerbauteil 4 plaziert. Auf dem Trägerbauteil ist der eigentliche Sitz 10 angebracht, der typischerweise eine gepolsterte Sitzfläche bereitstellt.

Das in den Fig. 2 bis 6 separat dargestellte Trägerbauteil 4 weist einen Basisträger 5 mit einer mittig plazierten Konusaufnahme 6 für die Stuhlsäule 3 auf sowie einen auf dem Basisträger 5 angeordneten Sitzträger 7, wobei der Sitzträger 7 einteilig mit dem Basisträger 5 ausgebildet ist und eine Basisträger-Sitzträger-Einheit bildet. Die Basisträger-Sitzträger-Einheit ist aus einem einzigen Kunststoffmaterial durch Spritzgießen gefertigt. Der Basisträger 5 umfaßt als separate Baugruppe eine Gasfederhöhenauslösung 8.

Der Basisträger 5 ist im wesentlichen rotationssymmetrisch ausgeführt und weist einen topfförmigen, sich nach unten verjüngenden Grundkörper 11 auf, in dem die Konusaufnahme 6 mit einer nach unten in Richtung Fußteil 2 weisenden Öffnung 9 integriert ist. Oberhalb der Konusaufnahme 6 ist die Höhenauslösung 8 plaziert. Ein Handgriff 12 zur Betätigung der Höhenauslösung 8 ragt radial aus dem Grundkörper 11 heraus. Der Grundkörper 11 wird nach oben von einem Deckel 13 abgedeckt.

Der Sitzträger 7 ist im wesentlichen rotationssymmetrisch ausgeführt und besteht im wesentlichen aus einem ringförmigen

Grundkörper 15, der nach Art eines Kreisrings ausgeführt ist, auf dessen Oberseite 16 eine umlaufende Versteifungsrippe 17 angebracht ist. In die Versteifungsrippe 17 sind vier gleichmäßig voneinander beabstandete Montageöffnungen 18 integriert zur Verschraubung des Sitzträgers 7 mit dem Sitz 10.

Der Basisträger 5 ist über vier Verbindungselemente 21 mit dem Sitzträger 7 verbunden. Diese Verbindungselemente 21 gehören somit ebenfalls zu der einteiligen Basisträger-Sitzträger-Einheit. Die Verbindungselemente 21 sind als stabförmige, im wesentlichen längenunveränderliche Streben ausgeführt. Die schlanken Streben 21 greifen mit ihren Anschlußbereichen 22 an der Unterseite 23 des Sitzträgergrundkörpers 15 einerseits sowie an der Mantelfläche 19 des Basisträgergrundkörpers 11 unterhalb des Deckels 13 andererseits an und erstrecken sich ausgehend von dem Basisträger 5 radial, schräg nach oben verlaufend bis zu dem Sitzträger 7. Dabei sind die Anschlußbereiche 22 der Streben 21 jeweils gleichmäßig über den Umfang von Basisträger 5 bzw. Sitzträger 7 verteilt und somit gleichmäßig voneinander beabstandet.

Da der Basisträgergrundkörper 11 im Bereich der daran angreifenden Anschlußbereiche 22 der Streben 21 einen geringeren Durchmesser aufweist als der Sitzträgergrundkörper 15 im Bereich der daran angreifenden Anschlußbereiche 22 der Streben 21, ist der Abstand zwischen den Anschlußbereichen 22 an dem Basisträger 5 geringer ist als der Abstand zwischen den Anschlußbereichen 22 an dem Sitzträger 7.

Die Streben 21 erlauben eine Schwenk- oder Taumelbewegung des Sitzträgers 7 in alle Richtungen (siehe lediglich beispielhaft die Pfeile 14 in Fig. 1) relativ zu dem Basisträger 5, indem sie sich bei einer Belastung des Sitzträgers 7 verformen, wobei sie bei einer solchen Belastung des Sitzträgers 7 mit einem Rückstellmoment beaufschlagt sind, der sie bei Wegfall der sie beaufschlagenden Kräfte bzw. Momente in ihre Ausgangslage zurückbewegen läßt.

Dabei weisen die im wesentlichen geradlinigen Mittelabschnitte 24 der Streben 21 eine geringere Steifigkeit auf als die sich jeweils an beide Enden des Mittelabschnitts 24 anschließenden Anschlußbereiche 22 zum Anschließen der Streben 21 an den Basisträger 5 und den Sitzträger 7. Diese geringere Steifigkeit der Mittelabschnitte 24 bewirkt die gewünschte Verformbarkeit der Streben 21. Die Anschlußbereiche 22 weisen hingegen eine größere Steifigkeit auf, so daß die Streben 21 dort auch bei einer Belastung des Sitzträgers 7 nicht verformbar sind. Die Anbindung der Streben 21 an Basisträger 5 und Sitzträger 7 ist biege- und torsionsfest als starre Verbindung realisiert. Die Streben 21 sind anders ausgedrückt mit ihren beiden Enden fest zwischen Basisträger 5 und Sitzträger 7 eingespannt.

Die Streben 21 sind bei einer Belastung des Sitzträgers 7 auf Biegung und/oder Torsion beansprucht, wobei sich für jede Strebe 21 ein bestimmtes, sich bei einer Veränderung der Belastung des Sitzträgers 7 änderndes Verhältnis der Biegungsanteile zu den Torsionsanteilen ergibt. Da die vier Streben 21 bezogen auf die vertikale Längsachse 25 des Basisträgers 5 rotationssymmetrisch angeordnet sind, gibt es keine Vorzugsrichtung der Schwenk- oder Taumelbewegung des Sitzträgers 7.

Wirkt beispielsweise eine Kraft, symbolisiert durch Pfeil 26 in Fig. 2, von oben auf einen Punkt 27 am Ring 15 des Sitzträgers 5, der sich unmittelbar oberhalb eines Anschlußbereiches 22 einer Strebe 21a befindet, dann unterliegt diese Strebe 21a, ebenso wie die gegenüberliegende Strebe 21c, ausschließlich einem Biegemoment, während die beiden anderen, zwischen den auf Biegung beanspruchten Streben 21a, 21c angeordneten, senkrecht zu diesen liegenden Streben 21b, 21d ausschließlich ein Torsionsmoment erfahren. Ist der Angriffspunkt 27' der Kraft auf dem Ring 15 in Richtung einer der Nachbarstreben 21b verschoben, symbolisiert durch Pfeil 26' in Fig. 2, beispielsweise weil der Benutzer seinen Oberkörper neigt und sich dadurch der Benutzerschwerpunkt verschiebt, ändert sich das Verhältnis der Verteilung von Biegung und Torsion für alle vier Streben 21. Es wirken dann auf alle Streben 21 sowohl Biege- als auch Torsionsmomente. Zusätzlich zu der Schwenk- oder Taumelbewegung des Sitzträgers und der Höhenverstellung des Trägerbauteils kann auch eine Drehbarkeit des Trägerbauteils auf der Stuhlsäule vorgesehen sein,

### Bezugszeichenliste

- 1: Sitzvorrichtung, Sitzhocker
- 2: Fußteil
- 3: Stuhlsäule
- 4: Trägerbauteil
- 5: Basisträger
- 6: Konusaufnahme
- 7: Sitzträger
- 8: Höhenauslösung
- 9: Öffnung der Konusaufnahme
- 10: Sitz
- 11: Basisträgergrundkörper
- 12: Handgriff
- 13: Deckel
- 14: Richtung der Schwenk- oder Taumelbewegung (Bsp.)
- 15: Sitzträgergrundkörper
- 16: Ringoberseite
- 17: Versteifungsrippe
- 18: Montageöffnung
- 19: Mantelflächen
- 20: (frei)
- 21: Verbindungselement, Strebe
- 22: Anschlußbereich
- 23: Ringunterseite
- 24: Mittelabschnitt
- 25: Basisträgerlängsachse
- 26: Kraftrichtung
- 27: Angriffspunkt

## Patentansprüche

1. Trägerbauteil (4) für einen Sitzhocker (1),
aufweisend einen auf einem Fußteil (2), insbesondere auf einer Stuhlsäule (3), plazierbaren Basisträger (5) und einen auf dem Basisträger (7) angeordneten Sitzträger (5),
wobei der Sitzträger (5) und/oder der Basisträger (7) im wesentlichen rotationssymmetrisch, insbesondere ring- oder topfförmig, ausgeführt sind,
wobei der Sitzträger (7) einteilig mit dem Basisträger (5) ausgebildet ist, dabei eine Basisträger-Sitzträger-Einheit (5, 7) bildend, wobei die Basisträger-Sitzträger-Einheit (5, 7) aus einem Kunststoffmaterial in einem einzigen Arbeitsgang durch Spritzgießen gefertigt ist und sowohl Bereiche (5, 7, 22) größerer Steifigkeit als auch Bereiche (24) geringerer Steifigkeit aufweist, und
wobei der Basisträger (5) über eine Anzahl Verbindungselemente (21) mit dem Sitzträger (7) verbunden ist, wobei sich die Anzahl Verbindungselemente (21) ausgehend von dem Basisträger (5) radial verlaufend bis zu dem Sitzträger (7) erstrecken,
wobei die Anzahl Verbindungselemente (21) eine allseitige Schwenk- oder Taumelbewegung des Sitzträgers (7) relativ zu dem Basisträger (5) erlauben, indem sie sich bei einer Belastung des Sitzträgers (7) verformen,
wobei die Anzahl Verbindungselemente (21) bei einer solchen Belastung des Sitzträgers (7) mit einem Rückstellmoment beaufschlagt sind.

2. Trägerbauteil (4) nach Anspruch 1, wobei die Anzahl Verbindungselemente (21) bei einer solchen Belastung auf Biegung und/oder Torsion beansprucht sind, wobei sich für jedes einzelne Verbindungselement (21) ein sich selbsttätig einstellendes Verhältnis der Biegungsanteile zu den Torsionsanteilen der Bewegung ergibt, welches Verhältnis von dem Ort des Krafteintrags in den Sitzträger (7) abhängt.

3. Trägerbauteil (4) nach Anspruch 1 oder 2, wobei der Basisträger (5) über eine Mehrzahl, vorzugsweise mindestens vier, Verbindungselemente (21) mit dem Sitzträger (7) verbunden ist.

4. Trägerbauteil (4) nach einem der Ansprüche 1 bis 3, wobei die unterschiedlichen Verformungseigenschaften dieser Bereiche ausschließlich auf die jeweilige Teilegeometrie zurückführbar sind.

5. Trägerbauteil (4) nach einem der Ansprüche 1 bis 4, wobei die Anzahl Verbindungselemente (21) als stabförmige Streben ausgeführt sind.

6. Trägerbauteil (4) nach einem der Ansprüche 1 bis 5, wobei die Anzahl Verbindungselemente (21) jeweils einen im wesentlichen geradlinigen Mittelabschnitt (24) mit geringerer Steifigkeit und, an beide Enden des Mittelabschnitts (24) anschließend, Anschlußbereiche (22) mit größerer Steifigkeit zum Anschließen der Verbindungselemente (21) an den Basisträger (5) und den Sitzträger (7) aufweisen.

7. Trägerbauteil (4) nach einem der Ansprüche 1 bis 6, wobei der Abstand zwischen den Anschlußbereichen (22) der Verbindungselemente (21) an dem Basisträger (5) geringer ist als der Abstand zwischen den Anschlußbereichen (22) der Verbindungselemente (21) an dem Sitzträger (7).

8. Sitzhocker (1), aufweisend ein Fußteil (2) und ein auf dem Fußteil (2), insbesondere auf einer Stuhlsäule (3), plaziertes Trägerbauteil (4) nach einem der Ansprüche 1 bis 7.

9. Sitzhocker (1) nach Anspruch 8, mit einem auf dem Trägerbauteil (4) angebrachten Sitz (10), wobei der Sitz (10) derart ausgebildet ist, daß er keine bevorzugte Sitzposition vorgibt.

## Claims

1. Support component (4) for a seat stool (1),
comprising a base support (5) that can be placed on a foot part (2), in particular on a chair column (3), and a seat support (5) arranged on the base support (7),
wherein the seat support (5) and/or the base support (7) are essentially rotationally symmetrical, in particular ring- or pot-shaped,
wherein the seat support (7) is formed in one piece with the base support (5), thereby forming a base support-seat support unit (5, 7), wherein the base support-seat support unit (5, 7) is manufactured from a plastic material in a single operation by injection moulding and has both regions (5, 7, 22) of greater rigidity and regions (24) of lesser rigidity, and
wherein the base support (5) is connected to the seat support (7) via a number of connecting elements (21), wherein the number of connecting elements (21) extend radially from the base support (5) to the seat support (7),
wherein the connecting elements (21) allow the seat support (7) to pivot or wobble in all directions relative to the base support (5) by deforming when the seat support (7) is loaded,
wherein the number of connecting elements (21) are subjected to a restoring torque when the seat support (7) is loaded in this way.

2. Support component (4) according to claim 1, wherein the number of connecting elements (21) are subjected to bending and/or torsion under such a load, wherein for each individual connecting element (21) there results a self-adjusting ratio of the bending components to the torsion components of the movement, which ratio depends on the location of the force application in the seat support (7).

3. Support component (4) according to claim 1 or 2, wherein the base support (5) is connected to the seat support (7) via a plurality, preferably at least four, connecting elements (21).

4. Support component (4) according to one of claims 1 to 3, wherein the different deformation properties of these regions are attributable exclusively to the respective part geometry.

5. Support component (4) according to one of claims 1 to 4, wherein the number of connecting elements (21) are designed as rod-shaped struts.

6. Support component (4) according to one of claims 1 to 5, wherein the number of connecting elements (21) each have a substantially straight central section (24) with lower stiffness and, adjoining both ends of the central section (24), connection regions (22) with greater rigidity for connecting the connecting elements (21) to the base support (5) and the seat support (7).

7. Support component (4) according to one of claims 1 to 6, wherein the distance between the connection regions (22) of the connecting elements (21) on the base support (5) is smaller than the distance between the connection regions (22) of the connecting elements (21) on the seat support (7).

8. Seat stool (1) comprising a foot part (2) and a support component (4) according to one of claims 1 to 7 placed on the foot part (2), in particular on a chair column (3).

9. Seat stool (1) according to claim 8, with a seat (10) mounted on the support component (4), wherein the seat (10) is designed in such a way that it does not specify a preferred sitting position.

## Revendications

1. Élément porteur (4) pour un tabouret (1),
comprenant un support de base (5) pouvant être placé sur un élément de pied (2), en particulier sur une colonne de siège (3), et un support d'assise (5) disposé sur le support de base (7),
le support d'assise (5) et/ou le support de base (7) étant réalisés de manière essentiellement à symétrie de révolution, en particulier en forme d'anneau ou de pot,
le support d'assise (7) étant réalisé d'un seul tenant avec le support de base (5), formant ainsi une unité support de base-support d'assise (5, 7), l'unité support de base-support d'assise (5, 7) étant fabriquée à partir d'une matière plastique en une seule opération par moulage par injection et présentant à la fois des zones (5, 7, 22) de plus grande rigidité et des zones (24) de plus faible rigidité, et
le support de base (5) étant relié au support d'assise (7) par un certain nombre d'éléments de liaison (21), les éléments de liaison (21) s'étendant radialement à partir du support de base (5) jusqu'au support d'assise (7),
le nombre d'éléments de liaison (21) permettant un mouvement de pivotement ou de basculement du support d'assise (7) dans toutes les directions par rapport au support de base (5) en se déformant lorsque le support d'assise (7) est soumis à une charge,
les éléments de liaison (21) étant soumis à un couple de rappel lors d'une telle sollicitation du support d'assise (7).

2. Élément porteur (4) selon la revendication 1, le nombre d'éléments de liaison (21) étant sollicités par une telle charge en flexion et/ou en torsion, chaque élément de liaison (21) individuel présentant un rapport s'ajustant automatiquement entre les composantes de flexion et les composantes de torsion du mouvement, lequel rapport dépend du point d'application de la force dans le support d'assise (7).

3. Élément porteur (4) selon la revendication 1 ou 2, le support de base (5) étant relié au support d'assise (7) par une pluralité, de préférence au moins quatre, d'éléments de liaison (21).

4. Élément porteur (4) selon l'une des revendications 1 à 3, les différentes propriétés de déformation de ces zones étant exclusivement attribuables à la géométrie respective des pièces.

5. Élément porteur (4) selon l'une des revendications 1 à 4, le nombre d'éléments de liaison (21) étant réalisés sous forme d'entretoises en forme de tiges.

6. Élément porteur (4) selon l'une des revendications 1 à 5, le nombre d'éléments de liaison (21) présentant chacun une section centrale (24) sensiblement rectiligne avec une rigidité moindre et, à chaque extrémité de la section centrale (24), des zones de raccordement (22) de plus grande rigidité pour raccorder les éléments de liaison (21) au support de base (5) et au support d'assise (7).

7. Élément porteur (4) selon l'une des revendications 1 à 6, la distance entre les zones de raccordement (22) des éléments de liaison (21) sur le support de base (5) étant inférieure à la distance entre les zones de raccordement (22) des éléments de liaison (21) sur le support d'assise (7).

8. Tabouret (1) comprenant un pied (2) et un élément porteur (4) placé sur le pied (2), en particulier sur une colonne de siège (3), selon l'une des revendications 1 à 7.

9. Tabouret (1) selon la revendication 8, avec un siège (10) monté sur l'élément porteur (4), le siège (10) étant conçu de telle sorte qu'il n'impose aucune position assise préférentielle.
